# FASCICULE DE BREVET EUROPEEN

(11) **EP 1 134 630 B1**
(45) Date de publication et mention de la délivrance du brevet: **18.08.2010**
(21) Numéro de dépôt: 00200984.3
(22) Date de dépôt: 17.03.2000
(51) Int. Cl.: G04G 21/00

(54) **Moyens pour charger ou extraire des informations d'un objet portatif tel que, notamment, une pièce d'horlogerie**
Vorrichtung um Informationen mit einem tragbaren Objekt, insbesondere einer Armbanduhr, auszutauschen
Means for exchanging information with a portable object, in particular a time-piece

(43) Date de publication de la demande: 19.09.2001
(73) Titulaire: ETA SA Manufacture Horlogère Suisse, 2540 Grenchen (CH)
(72) Inventeur: Paratte, Daniel, 2003 Neuchâtel (CH)
(74) Mandataire: Ravenel, Thierry Gérard Louis

(56) Documents cités:
- DE-A- 3 346 388
- DE-A- 19 638 953
- PATENT ABSTRACTS OF JAPAN vol. 015, no. 420 (P-1267), 24 octobre 1991 (1991-10-24) & JP 03 171360 A (CASIO COMPUT CO LTD), 24 juillet 1991 (1991-07-24)
- PATENT ABSTRACTS OF JAPAN vol. 002, no. 045 (E-024), 27 mars 1978 (1978-03-27) & JP 53 009172 A (SEIKO INSTR & ELECTRONICS LTD), 27 janvier 1978 (1978-01-27)
- PATENT ABSTRACTS OF JAPAN vol. 002, no. 011 (E-007), 26 janvier 1978 (1978-01-26) & JP 52 127361 A (SEIKO EPSON CORP), 25 octobre 1977 (1977-10-25)

## Description

La présente invention concerne un objet portatif tel que, notamment, une pièce d'horlogerie, comprenant des moyens qui permettent d'échanger des informations entre cet objet portatif et un ordinateur personnel ou PC.

On connaît déjà des pièces d'horlogerie telles que des montres-bracelets comprenant une boîte à l'intérieur de laquelle est logé, par exemple, un appareil de prise d'images numérique. Le porteur d'une telle montre dispose ainsi en permanence d'un appareil photographique qui lui permet de prendre des clichés d'un paysage, des membres de sa famille ou encore d'un interlocuteur rencontré au cours d'une réunion de travail. Une fois les photographies prises, celles-ci sont numérisées par un convertisseur analogique/numérique, puis stockées dans un circuit mémoire.

Les photographies mémorisées doivent ensuite être transférées vers une unité électronique de réception et de traitement distante, classiquement un ordinateur personnel. Ce transfert s'effectue via un câble électrique dont une extrémité est reliée à la montre, et dont l'autre extrémité est connectée au PC. Un contact ohmique porté, par exemple, par la carrure de la montre, permet de brancher le câble de transfert d'images sur cette dernière.

Cette solution a pour mérite d'être économique du point de vue de la consommation électrique. La transmission par liaison filaire des données numériques correspondant aux photographies stockées en mémoire ne requiert, en effet, qu'un très faible courant. De plus, au cours de cette opération de transfert, l'alimentation électrique de la montre peut être assurée par l'ordinateur lui-même qui est généralement raccordé au réseau de distribution électrique.

Par contre, un inconvénient majeur de la transmission par fil réside dans le fait que le contact ohmique nécessaire à la connexion du câble de transfert nuit gravement à l'étanchéité de la montre. Ce contact constitue en effet une ouverture par laquelle l'humidité, l'eau et les poussières peuvent facilement pénétrer dans la boîte de la montre et compromettre le bon fonctionnement de celle-ci.

On connaît également par le brevet américain No 5,848,027 au nom de Biometrics, Inc., un système pour le traitement de données personnelles. Ce système permet, par exemple, de contrôler les performances d'un athlète tel qu'un coureur à pieds. Il permet d'enregistrer la date et l'heure de la course, le temps réalisé à chaque tour de piste, ou encore le temps final accompli par le sportif. Le système permet également d'enregistrer les valeurs de certains paramètres physiologiques tels que le rythme cardiaque ou un électrocardiogramme (ECG) qui reflètent l'effort fourni par l'athlète au cours de son activité sportive. Toutes ces informations vont ensuite être transmises, via une liaison acoustique, à un ordinateur personnel dans lequel ces données vont être traitées, analysées, puis finalement affichées à l'écran dudit ordinateur.

Le système Biometrics susdécrit permet avantageusement d'enregistrer des données personnelles dans une montre, puis de transférer ces données par ondes acoustiques vers un ordinateur où elles vont être traitées et analysées. Ce système n'est malheureusement pas bidirectionnel. Il n'est donc pas possible de transférer des informations depuis l'ordinateur vers la montre, ce qui limite considérablement les applications possibles du système Biometrics. En outre, la transmission de données par ondes acoustiques est une technique qui consomme beaucoup d'énergie et qui nécessite des composants relativement coûteux.

Le document JP 03 171360 décrit un objet portatif selon le préambule de la revendication 1 annexée à la présente demande de brevet.

La présente invention a pour but de remédier aux problèmes et inconvénients ci-dessus ainsi qu'à d'autres encore en proposant un système particulièrement simple et peu coûteux permettant d'échanger des informations entre un objet portatif tel qu'une pièce d'horlogerie et un ordinateur personnel ou PC.

A cet effet, la présente invention concerne un objet portatif selon la revendication 1 annexée à la présente demande de brevet.

Grâce à ces caractéristiques, on établit très simplement une liaison électrique entre l'ordinateur et l'objet portatif. Un câble électrique, relié au PC à l'une de ses extrémités, vient en contact à son autre extrémité avec la tige de poussoir qui est elle-même directement reliée à une entrée de données de l'unité de commande de l'objet portatif. Une telle solution est économique du point de vue de la consommation électrique et ne nécessite pas de composant mécanique ou électronique complexe et coûteux. En particulier, il n'est pas nécessaire de munir l'objet portatif d'un contact ohmique pour le branchement du câble. On profite ainsi pleinement des avantages liés à l'échange de données par liaison filaire tout en évitant les problèmes liés à cette technique.

Selon une caractéristique complémentaire de l'invention, le bouton-poussoir agit en outre sur le circuit de commande pour corriger une indication ou pour enclencher ou déclencher une fonction horlogère particulière, par exemple un comptage, la tige de poussoir portant à cet effet une bride de contact qui agit comme clavette pour empêcher l'extraction dudit bouton-poussoir après sa mise en place et comme moyen pour établir un contact électrique sur une zone du circuit imprimé, cette bride de contact étant isolée électriquement par rapport à ladite tige.

Grâce à ces autres caractéristiques, on peut échanger des informations entre l'objet portatif et l'ordinateur en utilisant uniquement les moyens que porte l'objet portatif pour le réglage et l'activation de ses fonctions horlogère habituelles. Il n'est donc plus nécessaire d'adjoindre à l'objet portatif des pièces supplémentaires pour pouvoir relier le circuit de commande de la montre à un PC. La construction de la montre se trouve donc simplifiée, ce qui limite sensiblement les coûts de fabrication. De même, l'étanchéité de l'objet portatif n'est pas altérée.

D'autres caractéristiques et avantages de la présente invention apparaîtront plus clairement à la lecture de la description détaillée qui suit d'un exemple de réalisation de l'objet portatif selon l'invention, cet exemple étant donné à titre purement illustratif et non limitatif, en liaison avec les dessins annexés dans lesquels :
- la figure 1 est une vue de dessus d'une pièce d'horlogerie selon l'invention comprenant quatre boutons-poussoirs;
- la figure 2 est une vue de détail à plus grande échelle d'un des boutons-poussoirs de la figure 1;
- la figure 3 est une vue de dessus d'un bouton-poussoir;
- la figure 4 est une vue en coupe du bouton-poussoir de la figure 3;
- la figure 5 est une vue en perspective d'une bride de contact montée sur la tige d'un bouton-poussoir;
- la figure 6 est une vue de face de la bride de contact de la figure 5;
- la figure 7 est une vue en coupe dans un manchon isolant par l'intermédiaire duquel la bride de contact est montée sur la tige du bouton-poussoir;
- la figure 8 est une vue en coupe d'une première variante de réalisation d'un bouton-poussoir;
- la figure 9 est une vue en coupe d'une seconde variante de réalisation d'un bouton-poussoir, et
- la figure 10 est une vue en coupe dans la tige du bouton-poussoir.

La présente invention procède de l'idée générale inventive qui consiste à relier une unité électronique d'émission et de réception d'informations digitales, typiquement un ordinateur personnel ou PC, au circuit intégré contenu dans une montre en utilisant les boutons-poussoirs qu'une telle montre porte pour la commande de ses fonctions horlogères habituelles. A cette fin, le PC est relié électriquement aux boutons-poussoirs qui, lorsqu'ils sont enfoncés, viennent en contact avec une lame de contact électrique que porte le circuit imprimé de la montre et qui est elle-même reliée au circuit intégré de la montre.

D'autre part, on notera que, bien que la présente invention soit décrite en référence à une pièce d'horlogerie, elle s'applique de manière identique à tout objet portatif comprenant un circuit intégré à mémoire dans lequel on souhaite introduire ou extraire de l'information depuis l'extérieur dudit objet portatif.

La pièce d'horlogerie selon l'invention peut être, par exemple, une montre-bracelet. Elle est représentée schématiquement à la figure 1 et désignée dans son ensemble par la référence numérique générale 1. Elle comprend notamment un boîtier 2 délimité par une carrure 4, métallique ou non, et un fond 6.

La carrure 4 est traversée par quatre boutons-poussoirs 8, 10, 12 et 14. Il va de soi que cet exemple est donné à titre purement illustratif seulement et qu'il suffit, pour mettre en oeuvre la présente invention, que la montre 1 comporte un seul bouton-poussoir. Dans tout ce qui suit, on s'intéressera uniquement aux boutons-poussoirs 8 et 10. Les deux autres boutons-poussoirs 12 et 14 peuvent avoir la même structure que les boutons-poussoirs 8 et 10 ou présenter une structure différente connue de l'homme du métier. Ils ne seront donc pas décrits plus en détail ci-après.

Les boutons-poussoirs 8 et 10 se composent principalement d'une tige allongée 16 métallique ayant de préférence, mais non exclusivement, une forme cylindrique. Lorsque la carrure 4 de la montre 1 est métallique, la tige 16 des boutons-poussoirs 8 et 10 traverse un manchon 18 réalisé en une matière électriquement isolante comme représenté schématiquement à la figure 2. Le manchon 18 peut être, par exemple, chassé dans la carrure 4 de la montre 1.

La carrure 4 de la montre 1 définit une cavité centrale dans laquelle prend place, de manière classique, un mouvement d'horlogerie électronique porté par un circuit imprimé 20. Ce mouvement d'horlogerie comporte, entre autres, un circuit base de temps, un circuit diviseur de fréquence alimenté par la base de temps, un circuit de commande connecté au circuit diviseur et un système d'affichage commandé par le circuit de commande 22. Le système d'affichage peut être un système analogique comprenant une aiguille des heures, une aiguille des minutes et une aiguille des secondes se déplaçant sur un cadran. Le système d'affichage peut également être constitué par une cellule d'affichage digitale à cristaux liquides.

Le circuit de commande 22 remplit des fonctions variées. Il entretient notamment les oscillations de l'oscillateur à quartz du circuit base de temps, divise la fréquence du quartz, corrige la marche de la montre, alimente le cas échéant les moteurs et les affichages à cristaux liquides, commande des fonctions spéciales telles que le quantième, le chronographe, l'alarme, les fuseaux horaires, et permet de corriger certaines indications et d'effectuer la mise à l'heure.

Le circuit de commande 22 est alimenté en courant par un accumulateur 24 destiné à être rechargé après épuisement. Il va de soi que le circuit de commande 22 pourrait aussi être alimenté par une pile non rechargeable. L'accumulateur 24, représenté schématiquement sur la figure 1, présente typiquement la forme d'une pastille qui peut être logée dans le fond 6 de la montre 1. La face inférieure de l'accumulateur 24 qui constitue son pôle négatif est reliée électriquement au fond 6 métallique et donc à la carrure 4 métallique, c'est-à-dire à la masse de la montre 1, par exemple par l'intermédiaire d'un contact à ressort fixé sur la surface intérieure du fond 6 de ladite montre 1. Le pôle positif de l'accumulateur 24 qui est constitué par sa face supérieure est, de manière habituelle, relié à une borne d'alimentation du circuit de commande 22.

Bien entendu, la montre, notamment le fond 6 et la carrure 4 de celle-ci, peut être réalisée en un matériau électriquement isolant tel qu'un matériau plastique. Dans ce cas, les pôles de l'accumulateur 24 sont reliés directement aux bornes d'alimentation du circuit de commande 22.

Il va également de soi que les pôles de l'accumulateur 24 peuvent être inversés, la face inférieure de la pastille ronde constituant son pôle positif, et le pôle négatif étant alors situé sur le dessus de cette pastille. Dans ce cas, le pôle positif est relié électriquement à la masse de la montre 1.

Comme représenté plus particulièrement sur les figures 2 à 4, les boutons-poussoirs 8 et 10 comportent chacun une tête de poussoir 26 et la tige de poussoir 16 métallique. La tige de poussoir 16 est disposée de manière coulissante à l'intérieur d'un logement 28 de forme générale cylindrique ménagé dans la carrure 4 de la montre 1. La tige de poussoir 16 se déplace axialement dans le logement 28 à l'encontre de la force de rappel d'un ressort 30 quand une poussée de commande est appliquée sur la tête de poussoir 26.

Le ressort de rappel 30 est disposé dans un logement 32 ménagé dans la tête de poussoir 26 et prend appui axialement sur le fond 34 d'une cavité 36 prévue dans la carrure 2. La tige de poussoir 16 présente en un endroit de sa longueur une gorge annulaire 38 dans laquelle est logé un joint d'étanchéité 40. Ce joint 40 assure la fermeture étanche du logement 32 quand la tige 16 coulisse dans celui-ci lors de l'actionnement des boutons-poussoirs 8 et 10 par un utilisateur.

Selon une variante d'exécution simplifiée de la présente invention, les boutons-poussoirs 8 et 10 décrits ci-dessus sont utilisés uniquement pour introduire ou extraire des informations de la montre 1. A cet effet, ils comprennent un moyen de retenue tel qu'une clavette qui empêche seulement l'extraction de ces boutons-poussoirs 8 et 10 après leur mise en place dans la carrure 4 de la montre 1. Conformément à la caractéristique principale de l'invention, les tiges 16 des deux boutons-poussoirs 8 et 10 peuvent être reliées électriquement à deux entrées de données, respectivement 42 et 44, du circuit de commande 22 par pression sur lesdits boutons-poussoirs 8, 10. II est ainsi possible, comme on le verra en détail ci-dessous, de relier une unité électronique 45 d'émission et de réception de données numériques tel qu'un ordinateur personnel ou PC au circuit de commande 22 de la montre 1 afin d'introduire dans ledit circuit de commande 22 des informations provenant du PC ou pour extraire des informations contenues dans la montre 1. Dans ce but, l'extrémité de la tige 16 située à l'intérieur du boîtier 2 vient toucher, lors d'une pression sur le bouton-poussoir correspondant 8, 10, une lame de contact 46 portée par le circuit imprimé 20 et reliée à l'une des entrées de données respectivement 42 et 44 du circuit de commande 22.

Selon la variante de réalisation préférée de l'invention, les boutons-poussoirs 8, 10 sont utilisés non seulement pour introduire ou extraire des informations de la montre 1, mais également pour corriger une information ou pour enclencher ou déclencher une fonction horlogère particulière, par exemple un comptage. A cet effet, les boutons-poussoirs 8 et 10 comprennent une bride de contact 48 qui exerce sur la tige de poussoir 16 une force suffisante pour agir à l'encontre de la force de rappel du ressort 30 et empêcher ainsi ladite tige 16 de s'échapper du logement 28 dans lequel elle coulisse. La bride de contact 48 est une clavette en forme de W qui est engagée dans une gorge annulaire 50 que présente un manchon 52 (voir en particulier la figure 7) enfilé sur l'extrémité de la tige 16 opposé à la tête de poussoir 26. Le manchon 52 est réalisé en un matériau isolant tel qu'un matériau céramique ou une matière plastique et est retenu par une rondelle 54 chassée sur la tige de poussoir 16 à la suite dudit manchon 52. La bride de contact 48 est donc isolée électriquement par rapport à la tige de poussoir 16. En condition normale d'utilisation, la bride de contact 48 est toujours appuyée contre la face intérieure de la carrure 4 de la montre 1. Elle ne se déplace que lorsqu'une poussée de commande est appliquée sur l'un ou l'autre des boutons-poussoirs 8, 10.

La bride 48 est obtenue par découpage ou étampage d'une feuille métallique selon un contour particulier et par pliage de façon à exercer, après mise en place, à la fois les fonctions de clavette et de moyen de contact. La bride 48 se compose à cet effet de deux lames 56a, 56b s'étendant dans le plan général de ladite bride 48. Ces deux lames 56a, 56b sont reliées entre elles dans leur partie supérieure par une encoche 58 en forme de V destinée à venir s'engager dans la gorge annulaire 50 du manchon isolant 52 pour former clavette. Vers le bas, chacune des lames 56a, 56b est prolongée au-delà d'une pliure 60a, 60b par une petite patte de contact recourbée 62a, 62b. Il ressort clairement de la figure 5 que la patte de contact 62a se projette selon un certain angle hors du plan général de la bride de contact 48 pour établir un contact, par exemple un contact de masse, sur une zone du circuit imprimé 20 comme on le verra par la suite.

Le circuit imprimé 20 sur lequel est monté le circuit de commande 22 comporte deux plages de contact 64a, 64b qui se composent chacune d'un trou semi-cylindrique présentant une paroi verticale métallisée 66a, 66b disposée en regard des pattes de contact 62a, 62b respectives de la bride de contact 48. Un de ces trous est relié électriquement au circuit de commande 22, tandis que l'autre trou est relié à la masse de la montre 1.

Lorsqu'on exerce une pression de commande sur l'un des boutons-poussoirs 8 ou 10, la bride de contact 48 se déplace et ses pattes de contact 62a, 62b viennent toucher les trous métallisés 64a, 64b. Comme décrit ci-dessus, la patte de contact 62a se projette hors du plan général de la bride de contact 48. Ainsi, lorsqu'on enfonce l'un des boutons-poussoirs 8 ou 10, cette patte de contact 62a vient en contact avec le trou métallisé 64a qui lui fait face avant que l'autre patte de contact 62b ne vienne elle-même toucher le trou métallisé 64b qui lui correspond, ce qui permet d'éviter les décharges électrostatiques particulièrement néfastes pour le circuit de commande 22.

Lorsque les deux pattes de contact 62a, 62b touchent les trous métallisés 64a, 64b, il y a court-circuit entre ces deux trous 64a, 64b, ce qui provoque l'arrivée d'une instruction au circuit de commande 22. Par contre, lorsque la montre 1 selon l'invention est reliée à l'ordinateur 45, les boutons-poussoirs 8 et 10 restent enfoncés tout le temps que dure l'échange d'informations entre ladite montre 1 et ledit ordinateur 45. Le circuit de commande 22 est programmé de façon à ce qu'il comprenne alors que cette situation ne correspond pas à l'activation ou à la désactivation d'une fonction horlogère de la montre 1, mais à l'introduction dans le circuit de commande 22 d'informations provenant du PC 45 ou à l'extraction d'informations contenues dans la montre 1. Lorsque les boutons-poussoirs 8, 10 sont enfoncés, ils sont électriquement reliés aux entrées de données respectivement 42 et 44 du circuit de commande 22 via les lames de contact 46. On peut imaginer que le bouton-poussoir 8 sert au transfert d'informations depuis l'unité électronique 45 vers le circuit de commande 22 de la montre 1 et, qu'inversement, le bouton-poussoir 10 sert au transfert des données depuis la montre 1 vers l'unité électronique 45. Toutefois, selon une autre variante de réalisation, un unique bouton-poussoir peut servir à l'échange bidirectionnel d'informations entre la montre 1 et l'unité électronique 45. A cet effet, il suffit que l'unité électronique 45 indique, à l'aide d'un programme informatique adapté, au circuit de commande 22 qu'elle est prête à recevoir les informations provenant dudit circuit de commande 22.

Comme déjà décrit ci-dessus, les boutons-poussoirs 8, 10 sont reliés électriquement aux entrées de données respectivement 42 et 44 du circuit de commande 22 par pression sur ces boutons-poussoirs 8, 10.

Pour introduire ou extraire des informations du circuit de commande 22 de la montre 1, l'unité électronique ou ordinateur 45 est muni de deux prises électriques 68 et 70 qui viennent en contact avec lesdits boutons-poussoirs 8 et 10 respectivement. Selon une première variante de réalisation, les boutons-poussoirs 8 et 10 comportent une tête de poussoir 26 métallique chassée sur la tige de poussoir 16. Il faut alors s'assurer que cette tête de poussoir 26 métallique ne fasse pas court-circuit avec son voisinage.

Selon une seconde variante de réalisation représentée à la figure 8, la tête de poussoir 26 est faite d'une matière plastique ou élastomère moulée par injection à chaud de façon à se lier à la tige de poussoir 16. Comme il ressort de la figure 8, la tige de poussoir 16 métallique arrive à fleur de la tête de poussoir 26 ou fait légèrement saillie de la surface de ladite tête de poussoir 26, de sorte que le contact électrique peut être établi avec la prise électrique 68, 70 de l'ordinateur personnel 45.

Selon une autre variante de réalisation représentée à la figure 9, la tige de poussoir 16 est noyée dans la tête de poussoir 26 faite d'une matière plastique ou élastomère relativement molle. Les prises électriques 68, 70 de l'unité électronique 45 présentent alors une pointe effilée 72 qui est capable de pénétrer aisément dans la matière molle dont est faite la tête de poussoir 26 et de venir en contact électrique avec la tige de poussoir 16.

La tige de poussoir 16 peut être réalisée d'une seule pièce. Toutefois, selon une variante de réalisation préférée de l'invention représentée à la figure 10, la tige de poussoir 16 se compose de deux parties 74 et 76, l'une 74 percée réalisée en acier inox ordinaire 4C27A, et l'autre 76, chassée dans le perçage de la première, réalisée en acier inox performant 316L pour éviter toute corrosion sous l'effet de la sueur ou des frottements produits par contact avec les prises électriques 68, 70 de l'unité électronique 45.

Il va de soi que diverses modifications et variantes simples entrent dans le cadre de la présente invention. En particulier, on comprendra que la bride de contact 48 décrite ci-dessus qui agit à la fois comme clavette pour empêcher l'extraction du bouton-poussoir 8, 10 et comme moyen pour établir un contact électrique sur une zone du circuit imprimé 20 peut être remplacée par deux pièces séparées, l'une servant à maintenir la tige de poussoir 16 en position, et l'autre assurant le contact électrique avec les plages de contact 64a, 64b du circuit imprimé 20.

## Revendications

1. Objet portatif tel que, notamment, une pièce d'horlogerie, comprenant un mouvement électronique porté par un circuit imprimé (20), ce mouvement électronique comportant un circuit base de temps, un circuit diviseur de fréquence alimenté par la base de temps, un circuit de commande (22) connecté au circuit diviseur et un système d'affichage commandé par le circuit de commande, cet objet portatif comprenant également au moins un bouton-poussoir (8, 10) comportant une tête (26) et une tige (16) traversant la carrure (4) d'un boîtier (2) fermé par un fond (6), la tige de poussoir (16) pouvant être reliée électriquement à une entrée de données (42,44) du circuit de commande (22) par pression sur le bouton-poussoir (8, 10), de sorte qu'il est possible d'introduire au travers de cette tige (16) dans ledit circuit de commande (22) des informations provenant d'une unité électronique (45) d'émission et de réception de données numériques telle qu'un ordinateur personnel ou PC ou d'extraire des informations contenues dans l'objet portatif ladite tige de poussoir (16) portant à cet effet une bride de contact (48) qui agit comme une clavette pour empêcher l'extraction dudit bouton-poussoir (8,10) après sa mise en place et comme moyen pour établir un contact électrique sur une zone du circuit imprimé, ledit objet portatif étant **caractérisée en ce que** le bouton-poussoir (8, 10) est agencé pour agir en outre sur le circuit de commande (22) pour corriger une indication ou pour enclencher ou déclencher une fonction horlogère particulière, par exemple un comptage, et **en ce que** ladite bride de contact (48) est isolée électriquement par rapport à ladite tige (16).

2. Objet portatif selon la revendication 1, **caractérisé en ce que**, lors d'une pression sur le bouton-poussoir (8, 10), l'extrémité de la tige (16) située à l'intérieur du boîtier (2) vient toucher une lame de contact (46) fixée sur le circuit imprimé (20), cette lame de contact (46) étant elle-même reliée à l'une des entrées de données (42, 44) du circuit de commande (22).

3. Objet portatif selon l'une quelconque des revendications 1 ou 2, **caractérisé en ce qu'**un manchon (52) réalisé en un matériau isolant est enfilé sur l'extrémité de la tige (16) située à l'intérieur du boîtier (2), ce manchon (52) portant la bride de contact (48) et étant retenu par une rondelle (54) chassée sur ladite tige (16) à la suite dudit manchon (52).

4. Objet portatif selon la revendication 3, **caractérisé en ce que** le manchon (52) est réalisé en un matériau céramique ou en une matière plastique.

5. Objet portatif selon l'une quelconque des revendications précédentes, **caractérisé en ce que** la tige de poussoir (16) se compose de deux parties (74, 76), l'une (74) percée réalisée en acier inox ordinaire 4C27A, et l'autre (76), chassée dans le perçage de la première, réalisée en acier inox performant 316 L pour éviter toute corrosion sous l'effet de la sueur ou des frottements.

6. Objet portatif selon l'une quelconque des revendications 1 à 5, **caractérisé en ce que** la bride de contact (48) est une clavette en forme de W.

7. Objet portatif selon la revendication 6, **caractérisé en ce que** la bride de contact (48) comprend deux lames (56a, 56b) s'étendant dans le plan général de ladite bride (48), ces deux lames (56a, 56b) étant reliées entre elles dans leur partie supérieure par une encoche (58) en forme de V et étant prolongées chacune vers le bas, au-delà d'une pliure (60a, 60b), par une patte de contact recourbée (62a, 62b).

8. Objet portatif selon la revendication 7, **caractérisé en ce que** l'une des pattes de contact (62a) se projette selon un angle hors du plan général de la bride de contact (48).

9. Objet portatif selon l'une quelconque des revendications 1 à 8, **caractérisé en ce que** la tige de poussoir (16) est métallique.

10. Objet portatif selon la revendication 9, **caractérisé en ce que** la tête de poussoir (26) est métallique et est chassée sur la tige de poussoir (16).

11. Objet portatif selon la revendication 9, **caractérisé en ce que** la tête de poussoir (26) est faite d'une matière plastique ou élastomère et **en ce que** la tige de poussoir (16) arrive à fleur de la tête de poussoir (26) ou fait légèrement saillie de ladite tête de poussoir (26).

12. Objet portatif selon la revendication 9, **caractérisé en ce que** la tige de poussoir (16) est noyée dans la tête de poussoir (26) faite d'une matière plastique ou élastomère relativement molle et **en ce que** l'une des prises électriques (68, 79) de l'unité électronique (45) destinée à transférer des informations vers l'objet portatif ou inversement présente une pointe effilée (72) qui est capable de pénétrer dans la matière molle dont est faite la tête de poussoir (26) et de venir en contact électrique avec la tige de poussoir (16).

13. Objet portatif selon l'une quelconque des revendications 1 à 12, **caractérisé en ce que** la tige de poussoir (16) est disposée de manière coulissante à l'intérieur d'un logement (28) ménagé dans la carrure (4) dudit objet portatif, et **en ce qu'**un ressort de rappel (30) est disposé dans un logement (32) ménagé dans la tête de poussoir (26) et prend appui axialement sur le fond (34) prévu dans ladite carrure (4).

14. Objet portatif selon l'une quelconque des revendications 1 à 13, **caractérisé en ce que** le circuit imprimé (20) présente deux plages de contact (64a, 64b) disposées respectivement en regard des pattes de contact (62a, 62b) de la bride de contact (48).

15. Objet portatif selon la revendication 14, **caractérisé en ce que** les plages de contact (64a, 64b) se composent chacune d'un demi-trou cylindrique présentant une paroi verticale métallisée (66a, 66b), l'un de ces trous (64a) étant relié au circuit de commande (22) dudit objet portatif, et l'autre trou (64b) étant relié à la masse de l'objet portatif.

## Claims

1. Portable object such as, in particular, a timepiece, including an electronic movement carried by a printed circuit (20), this electronic movement including a time base circuit, a frequency divider circuit powered by the time base, a control circuit (22) connected to the divider circuit and a display system controlled by the control circuit, this portable object also including at least one push-button (8, 10) including a head (26) and a stem (16) passing through the middle part (4) of a case (2) closed by a back cover (6), the push-button stem (16) being capable of being electrically connected to a data input (42, 44) of the control circuit (22) by pressing on the push-button (8, 10), so that it is possible, via this stem (16), to enter data into said control circuit (22), originating from an electronic unit (45) for transmitting and receiving digital data such as a personal computer or PC or to extract data contained in said portable object, the push-button stem (16) carrying for this purpose a contact spring (48) which acts as a key to prevent said push-button (8, 10) from being removed after it has been set in place and as means for establishing an electric contact with a zone of the printed circuit (20), said portable object being **characterised in that** the push-button (8, 10) further acts on the control circuit (22) to correct an indication or to start or stop a particular horological function, for example time measurement, and **in that** said contact spring (48) is electrically insulated with respect to said stem (16).

2. Portable object according to claim 1, **characterised in that**, when the push-button (8, 10) is pushed in, the end of the stem (16) located inside the case (2) touches a contact strip (46) fixed to the printed circuit (20), this contact strip (46) being itself connected to one of the data inputs (42, 44) of the control circuit (22).

3. Portable object according to claims 1 or 2, **characterised in that** a sleeve (52) made of an insulating material is mounted over the end of the stem (16) located inside the case (2), this sleeve (52) carrying the contact spring (48) and being held by a washer (54) driven onto said stem (16) after said sleeve (52).

4. Portable object according to claim 3, **characterised in that** the sleeve (52) is made of a ceramic material or a plastic material.

5. Portable object according to any of the preceding claims, **characterised in that** the push-button stem (16) is formed of two parts (74, 76), one pierced part (74) made of stainless steel 4C27A, and the other (76), driven into the pierced portion of the first and made of stainless steel 316L to prevent any corrosion via the effect of perspiration or friction.

6. Portable object according to any of claims 1 to 5, **characterised in that** the contact spring (48) is a W-shaped key.

7. Portable object according to claim 6, **characterised in that** the contact spring (48) includes two strips (56a, 56b) extending in the general plane of said contact spring (48), these two strips (56a, 56b) being connected to each other in their top part by a V-shaped notch (58) and each being extended downwards, beyond a fold (60a, 60b), by a bent contact lug (62a, 62b).

8. Portable object according to claim 7, **characterised in that** one of the contact lugs (62a) projects at an angle outside the general plane of the contact spring (48).

9. Portable object according to any of claims 1 to 8, **characterised in that** the push-button stem (16) is metal.

10. Portable object according to claim 9, **characterised in that** the push-button head (26) is metal and is driven onto the push-button stem (16).

11. Portable object according to claim 9, **characterised in that** the push-button head (26) is made of a plastic or elastomeric material and **in that** the push-button stem (16) is flush with the push-button head (26) or projects slightly from said push-button head (26)

12. Portable object according to claim 9, **characterised in that** the push-button stem (16) is embedded in the push-button head (26) made of a relatively soft plastic material or elastomeric material and **in that** one of the electric plugs (68, 79) of the electronic unit (45) intended to transfer data to the portable object or vice versa has a pointed end (72) which is capable of penetrating the soft material of which the push-button head (26) is made and coming into electric contact with the push-button stem (16).

13. Portable object according to any of claims 1 to 12, **characterised in that** the push-button stem (16) is arranged so as to slide inside a housing (28) arranged in the middle part (4) of said portable object, and **in that** a return spring (30) is arranged in a housing (32) arranged in the push-button head (26) and rests axially on the bottom (34) provided in said middle part (4).

14. Portable object according to any of claims 1 to 13, **characterised in that** the printed circuit (20) has two contact pads (64a, 64b) arranged respectively facing contact lugs (62a, 62b) of the contact spring (48).

15. Portable object according to claim 14, **characterised in that** the contact pads (64a, 64b) are each formed of a cylindrical semi-hole with a metallised vertical wall (66a, 66b), one of these holes (64a) being connected to the control circuit (22) of said portable object, and the other hole (64b) being connected to the earth of the portable object.

## Patentansprüche

1. Tragbarer Gegenstand wie etwa insbesondere ein Zeitmessgerät, das ein von einer gedruckten Schaltung (20) getragenes elektronisches Uhrwerk umfasst, wobei dieses elektronische Uhrwerk eine Zeitbasisschaltung, eine durch die Zeitbasis versorgte Frequenzteilerschaltung, eine mit der Teilerschaltung verbundene Steuerschaltung (22) und ein durch die Steuerschaltung gesteuertes Anzeigesystem umfasst, wobei dieser tragbare Gegenstand außerdem wenigstens einen Drückerknopf (8, 10) aufweist, der einen Kopf (26) und einen durch das Gehäusemittelteil (4) eines durch einen Boden (6) verschlossenen Gehäuses (2) verlaufenden Stift (16) umfasst, wobei der Drückerstift (16) mit einem Dateneingang (42, 44) der Steuerschaltung (22) durch Druck auf den Drückerknopf (8, 10) elektrisch verbunden werden kann, derart, dass es möglich ist, über diesen Stift (16) in die Steuerschaltung (22) Informationen, die von einer elektronischen Einheit (45) zum Senden und Empfangen digitaler Daten wie etwa einem Personalcomputer oder PC stammen, einzugeben oder Informationen, die in dem tragbaren Gegenstand enthalten sind, zu extrahieren, wobei der Drückerstift (16) hierzu einen Kontaktflansch (48) trägt, der als Keil wirkt, um das Herausziehen des Drückerknopfes (8, 10) zu verhindern, nachdem er seinen Platz eingenommen hat, und der als Mittel für die Herstellung eines elektrischen Kontakts mit einer Zone der gedruckten Schaltung dient, wobei der tragbare Gegenstand **dadurch gekennzeichnet ist, dass** der Drückerknopf (8, 10) dazu ausgelegt ist, außerdem auf die Steuerschaltung (22) einzuwirken, um eine Angabe zu korrigieren oder um eine besondere Zeitmessfunktion, beispielsweise eine Zählung, auszulösen oder zu beenden, und dass der Kontaktflansch (48) in Bezug auf den Stift (16) elektrisch isoliert ist.

2. Tragbarer Gegenstand nach Anspruch 1, **dadurch gekennzeichnet, dass** bei einem Druck auf den Drückerknopf (8, 10) das Ende des Stifts (16), das sich innerhalb des Gehäuses (2) befindet, ein an der gedruckten Schaltung (20) befestigtes Kontaktplättchen (46) berührt, wobei dieses Kontaktplättchen (46) seinerseits mit einem der Dateneingänge (42, 44) der Steuerschaltung (22) verbunden ist.

3. Tragbarer Gegenstand nach einem der Ansprüche 1 oder 2, **dadurch gekennzeichnet, dass** auf das Ende des Stifts (16), das sich innerhalb des Gehäuses (2) befindet, eine Buchse (52) aus einem Isoliermaterial geschoben ist, wobei diese Buchse (52) den Kontaktflansch (48) trägt und durch eine Scheibe (54) gehalten wird, die nach der Buchse (52) auf den Stift (16) getrieben ist.

4. Tragbarer Gegenstand nach Anspruch 3, **dadurch gekennzeichnet, dass** die Buchse (52) aus einem Keramikmaterial oder aus einem Kunststoff verwirklicht ist.

5. Tragbarer Gegenstand nach einem der vorhergehenden Ansprüche, **dadurch gekennzeichnet, dass** der Drückerstift (16) aus zwei Teilen (74, 76) gebildet ist, wovon einer (74) durchlocht ist und aus gewöhnlichem Edelstahl 4C27A hergestellt ist, während der Andere (76), der in die Lochung des Ersten getrieben ist, aus Hochleistungsedelstahl 316L hergestellt ist, um jegliche Korrosion unter der Wirkung von Schweiß oder von Reibungen zu vermeiden.

6. Tragbarer Gegenstand nach einem der Ansprüche 1 bis 5, **dadurch gekennzeichnet, dass** der Kontaktflansch (48) ein W-förmiger Keil ist.

7. Tragbarer Gegenstand nach Anspruch 6, **dadurch gekennzeichnet, dass** der Kontaktflansch (48) zwei Plättchen (56a, 56b) umfasst, die sich in der allgemeinen Ebene des Flansches (48) erstrecken, wobei diese zwei Plättchen (56a, 56b) in ihrem oberen Teil durch eine V-förmige Nut (58) miteinander verbunden sind und jeweils nach unten über eine Biegung (60a, 60b) hinaus durch einen umgebogenen Kontaktansatz (62a, 62b) verlängert sind.

8. Tragbarer Gegenstand nach Anspruch 7, **dadurch gekennzeichnet, dass** einer der Kontaktansätze (62a) unter einem Winkel aus der allgemeinen Ebene des Kontaktflansches (48) vorsteht.

9. Tragbarer Gegenstand nach einem der Ansprüche 1 bis 8, **dadurch gekennzeichnet, dass** der Drückerstift (16) metallisch ist.

10. Tragbarer Gegenstand nach Anspruch 9, **dadurch gekennzeichnet, dass** der Drückerkopf (26) metallisch ist und auf den Drückerstift (16) getrieben ist.

11. Tragbarer Gegenstand nach Anspruch 9, **dadurch gekennzeichnet, dass** der Drückerstift (26) aus einem Kunststoff oder Elastomer hergestellt ist und dass der Drückerstift (16) bündig bei dem Drückerkopf (26) endet oder geringfügig über den Drückerkopf (26) vorsteht.

12. Tragbarer Gegenstand nach Anspruch 9, **dadurch gekennzeichnet, dass** der Drückerstift (16) in den Drückerkopf (26), der aus einem verhältnismäßig weichen Kunststoff oder Elastomer hergestellt ist, gedrückt ist und dass einer der elektrischen Kontakte (68, 79) der elektronischen Einheit (45), die dazu bestimmt sind, Informationen zu dem tragbaren Gegenstand oder umgekehrt zu übertragen, eine konische Spitze (72) aufweist, die in das weiche Material, aus dem der Drückerkopf (26) hergestellt ist, eindringen kann und mit dem Drückerstift (16) in elektrischen Kontakt gelangen kann.

13. Tragbarer Gegenstand nach einem der Ansprüche 1 bis 12, **dadurch gekennzeichnet, dass** der Drückerstift (16) in einem im Gehäusemittelteil (4) des tragbaren Gegenstands ausgebildeten Aufnahmesitz (28) gleitend angeordnet ist und dass eine Rückstellfeder (30) in einem im Drückerkopf (26) ausgebildeten Aufnahmesitz (32) angeordnet ist und sich axial auf dem im Gehäusemittelteil (4) vorgesehenen Boden (34) abstützt.

14. Tragbarer Gegenstand nach einem der Ansprüche 1 bis 13, **dadurch gekennzeichnet, dass** die gedruckte Schaltung (20) zwei Kontaktbereiche (64a, 64b) aufweist, die jeweils gegenüber Kontaktansätzen (62a, 62b) des Kontaktflansches (48) angeordnet sind.

15. Tragbarer Gegenstand nach Anspruch 14, **dadurch gekennzeichnet, dass** die Kontaktbereiche (64a, 64b) jeweils aus einem Zylinderhalbloch gebildet sind und eine metallisierte vertikale Wand (66a, 66b) aufweisen, wobei eines dieser Löcher (64a) mit der Steuerschaltung (22) des tragbaren Gegenstands verbunden ist und das andere Loch (64b) mit der Masse des tragbaren Gegenstands verbunden ist.
